# EUROPÄISCHE PATENTSCHRIFT

(11) **EP 3 744 672 B1**
(45) Veröffentlichungstag und Bekanntmachung des Hinweises auf die Patenterteilung: **19.03.2025**
(21) Anmeldenummer: 19177688.9
(22) Anmeldetag: 31.05.2019
(51) Int. Cl.: B66B 1/40, B66B 5/00

(54) **GESCHWINDIGKEITSGRENZKURVENSTEUERUNG FÜR AUFZÜGE**
SPEED LIMIT CURVES CONTROL FOR ELEVATORS
COMMANDE DE COURBES LIMITES DE VITESSE POUR ASCENSEURS

(43) Veröffentlichungstag der Anmeldung: 02.12.2020
(73) Patentinhaber: Cedes AG, 7302 Landquart (CH)
(72) Erfinder: LENDI, Marcial, 8752 Näfels (CH); ACKERMANN, Alex, 8888 Heiligkreuz (Mels) (CH)
(74) Vertreter: Otten, Roth, Dobler & Partner mbB Patentanwälte

(56) Entgegenhaltungen:
- EP-A1- 2 022 742
- EP-A1- 2 583 928
- EP-A1- 3 279 124
- WO-A1-03/004397

## Beschreibung

Die Erfindung betrifft ein Verfahren zur Überwachung der Geschwindigkeit der Kabine eines Aufzugs mit Grenzkurven.

Aus dem Stand der Technik sind gemäss EP 3 279 124 A1, KONE, 2018 und EP 2 022 742 A1, ThyssenKrupp Elevator AG, 2009, Verfahren bekannt bei denen Grenzkurven zur Überwachung der Geschwindigkeit der Kabine eines Aufzugs verwendet werden.

Die EP 2 583 928 A1, HITACHI LTD, betrifft ein Verfahren zum Schutz vor unbeabsichtigter Kabinenbewegung, bei dem eine Kabinenbewegung bei offener Tür als Bewegungsanomalie erkannt wird.

Die WO 03/004397 A1 offenbart ein Verfahren zum Verhindern einer unzulässig hohen Fahrgeschwindigkeit eines Lastaufnahmemittels eines Aufzugs, bei dem Bremsmassnahmen aktiviert werden, wenn die Fahrgeschwindigkeit des Lastaufnahmemittels einen Geschwindigkeitsgrenzwert überschreitet. Die WO 03/004397 A1 offenbart den Oberbegriff der Ansprüche 1 und 5.

Es ist Aufgabe der Erfindung, ein verbessertes Verfahren der genannten Art bereit zu stellen.

Diese Aufgabe wird, ausgehend von einem Verfahren der eingangs genannten Art, durch ein Verfahren nach Anspruch 1, durch eine Aufzugssteuerung nach Anspruch 5 und durch einen Aufzug nach Anspruch 6 gelöst. Vorteilhafte Ausgestaltungen sind in den weiteren abhängigen Ansprüchen angegeben.

Das erfindungsgemäße Verfahren ist ein Verfahren zur Überwachung der Geschwindigkeit einer Kabine eines Aufzugs mit entriegelter Kabinentüre innerhalb der Entriegelungszone des Aufzugsschachtes mit einer ersten Geschwindigkeitsgrenzkurve, mit einem ersten Umschaltereignis, mit einer zweiten Geschwindigkeitsgrenzkurve und mit einem zweiten Umschaltereignis. Die erste Geschwindigkeitsgrenzkurve weist einen Werteverlauf zwischen einem ersten Maximalwert am Eintritt der Entriegelungszone und einem ersten Minimalwert an der vorgesehenen Haltestelle auf. Das erste Umschaltereignis entspricht einem Überfahren der Haltestelle oder einem Halt innerhalb der Entriegelungszone. Die zweite Geschwindigkeitsgrenzkurve weist einen Werteverlauf zwischen einem zweiten Maximalwert an der vorgesehenen Haltestelle und einen oder zwei zweiten Minimalwerten am Eintritt und Austritt der Entriegelungszone auf. Das zweite Umschaltereignis entspricht einem Abfahrtssignal, insbesondere der Verriegelung oder dem Schliessen der Kabinentüre.

Das Verfahren kann den Vorteil ausbilden, dass die Kabine trotz hoher Fahrgeschwindigkeit bei Abweichungen von der jeweilig zulässigen Geschwindigkeit einen geringeren Bremsweg aufweist und/oder schneller zum Stillstand kommt. Dies kann die Sicherheit des Aufzugs erhöhen.

Mit Kabine ist der Fahrkorb des Aufzugs gemeint. Der Begriff Kabinentüre bezeichnet auch den Plural. Entriegelt meint, dass mindestens eine Kabinentüre entriegelt ist. Verriegelt meint, dass alle Kabinentüren verriegelt sind. Bei Aufzügen ohne Verriegelungsmöglichkeit meint verriegelt geschlossen und entriegelt geöffnet. Mit entriegelt ist ein entriegelter Zustand mindestens einer Kabinentüre gemeint unabhängig davon ob die Kabinentüre geöffnet oder geschlossen ist. Die Haltestelle ist die Bodenebene der zum Halten angefahrenen Haltestelle. Die Entriegelungszone ist der Bereich unterhalb und oberhalb einer Haltestelle, in dem sich der Boden des Fahrkorbs zu befinden hat, damit die Schachttür an dieser Haltestelle entriegelt werden darf. Die erste Geschwindigkeitsgrenzkurve entspricht dem Grenzwertverlauf für die Geschwindigkeit der Kabine beim Einfahren und Abbremsen in der Entriegelungszone. Seine maximale Geschwindigkeit ist von der zulässige Einfahrgeschwindigkeit begrenzt. Die zweite Geschwindigkeitsgrenzkurve entspricht dem Grenzwertverlauf für die Geschwindigkeit der Kabine beim Nachstellen, um das Niveau des Bodens der Kabine an das Niveau des Bodens des Gebäudes anzugleichen. Die Alarmreaktion kann das Öffnen des Sicherheitskreises, die Verringerung der der Antriebsgeschwindigkeit, die Abschaltung des Motorantriebs, die Aktivierung er Motorbremse, der Bremse der Treibscheibe, der Seilbremse oder die Aktivierung der Kabinen-Notbremsen sein. Alle Positionen der Kabine beziehen sich stets auf die Bodenebene der Kabine. Die hier und in der Folge genannten Minimal- und Maximalwerte können länderspezifischen, gesetzlichen Vorgaben und insbesondere entsprechenden Normen entspringen.

Vorzugsweise weist die erste Geschwindigkeitsgrenzkurve einen ersten Maximalwert auf welcher kleiner oder gleich der höchsten zulässigen Geschwindigkeit einer Kabine innerhalb einer zur Ankunft vorgesehenen Entriegelungszone ist, insbesondere kleiner oder gleich 0.8 m/s ist. Vorzugsweise weist die erste Geschwindigkeitsgrenzkurve einen ersten Minimalwert auf welcher kleiner oder gleich der höchsten zulässigen Geschwindigkeit einer Kabine mit entriegelter Türe innerhalb einer Entriegelungszone ist, insbesondere kleiner oder gleich 0.3 m/s ist. Vorzugsweise fällt die erste Geschwindigkeitsgrenzkurve zwischen dem ersten Maximalwert und dem ersten Minimalwert kontinuierlich ab, insbesondere kontinuierlich zunehmend ab.

Dies kann den Vorteil ausbilden, dass die Geschwindigkeit der Kabine innerhalb der zum Halt angefahrenen Entriegelungszone stets unter dem zulässigen Wert bleibt. Dies kann den Vorteil ausbilden, dass die Geschwindigkeit beim Abbremsen der Kabine innerhalb der Entriegelungszone in den Grenzen der ersten Geschwindigkeitsgrenzkurve zwangsweise so verringert wird oder ist, dass die Geschwindigkeit der Kabine im Bereich der Haltestelle unterhalb des zulässigen Höchstwerts für das Nachstellen des Bodenniveaus ist, sodass unmittelbar nach dem Bremsvorgang auch noch vor einem Stillstand der Kabine das Nachstellen der Kabine eingeleitet werden kann.

Vorzugsweise weist die zweite Geschwindigkeitsgrenzkurve einen zweiten Maximalwert auf welcher kleiner oder gleich der höchsten zulässigen Geschwindigkeit einer Kabine mit entriegelter Kabinentüre innerhalb einer Entriegelungszone ist, insbesondere kleiner oder gleich 0.3 m/s ist. Vorzugsweise weist die zweite Geschwindigkeitsgrenzkurve einen oder zwei zweite Minimalwerte auf welche kleiner oder gleich der höchsten zulässigen Geschwindigkeit einer Kabine mit entriegelter Kabinentüre innerhalb einer Entriegelungszone sind, insbesondere kleiner oder gleich 0.3 m/s, insbesondere 0 m/s. Vorzugsweise fällt die zweite Geschwindigkeitsgrenzkurve zwischen dem zweiten Maximalwert und dem einen oder zwei zweiten Minimalwerten kontinuierlich ab, insbesondere kontinuierlich zunehmend ab.

Dies kann den Vorteil ausbilden, dass die Geschwindigkeit der Kabine beim Nachstellen des Bodenniveaus an der angefahrenen Haltestelle stets unter dem zulässigen Wert bleibt.

Vorzugsweise weist die Entriegelungszone eine Ausdehnung gemäss Vorgaben auf. Vorzugsweise weist die Entriegelungszone eine Ausdehnung von kleiner oder gleich 35 cm oder kleiner oder gleich 20 cm über und unter der Haltestelle auf.

Vorzugsweise weist das Verfahren eine Toleranzbereich für den Halt der Kabine von kleiner oder gleich 2 cm über und unter die Haltestelle auf.

Das Verfahren überwacht die Geschwindigkeit der Kabine mit entriegelten Kabinentüre nach Eintritt der Kabine in die Entriegelungszone bis zum Eintritt des ersten Umschaltereignisses auf Erreichen oder Überschreitung der ersten Geschwindigkeitsgrenzkurve hin und nach Eintritt des ersten Umschaltereignissesbis zum Eintritt des zweiten Umschaltereignisses auf Erreichen oder Überschreitung der zweiten Geschwindigkeitsgrenzkurve hin und leitet bei Erreichen oder Überschreitung einer der Grenzkurven eine Alarmreaktion ein.

Die erfindungsgemässe Aufzugsteuerung ist eine Aufzugsteuerung für einen Aufzug mit einer Kabine in einem Aufzugsschacht, wobei die Aufzugssteuerung dazu ausgebildet ist, das vorgenannte Verfahren durchzuführen.

Dies kann die vorgenannten Vorteile ausbilden.

Der erfindungsgemässe Aufzug ist ein Aufzug mit einer Kabine in einem Aufzugsschacht mit einer vorgenannten Aufzugssteuerung.

Dies kann die vorgenannten Vorteile ausbilden.

Weitere Merkmale der Erfindung sind in den Zeichnungen angegeben.

Überblick über die Zeichnung:
Ausführungsbeispiele der Erfindung sind in den Zeichnungen dargestellt und werden im Folgenden näher erläutert. Gleiche Bezugszeichen in den einzelnen Figuren bezeichnen dabei einander entsprechende Elemente. Es zeigen:
- Fig. 1: Diagramm der Grenzkurven

### Detaillierte Beschreibung der Zeichnung:

Fig. 1 zeigt ein Diagramm der Grenzkurven.

Die Achse 11 zeigt die mögliche Höhenposition der Kabine eines Aufzugs um eine Haltestelle 23. Die Haltestelle ist umgeben von einer Entriegelungszone mit einer oberen Grenze der Entriegelungszone 21 und einer unteren Grenze der Entriegelungszone. Innerhalb der Entriegelungszone darf gemäss gewisser Vorgaben die Kabine unter bestimmten Voraussetzungen mit entriegelter Kabinentüre fahren.

Die Achse 12 zeigt die Geschwindigkeit einer Kabine eines Aufzugs im Bereich einer Entriegelungszone und weist verschiedene Geschwindigkeitsbarrieren 31, 32, 33, und 34 auf. Die maximal zulässige Einfahrgeschwindigkeit 34 für die Einfahrt der Kabine in die Entriegelungszone entspricht dem ersten Maximalwert 34 der ersten Geschwindigkeitsgrenzkurve 41. Die minimal zulässige Nachstellgeschwindigkeit 33 entspricht dem ersten Minimalwert 33 der ersten Geschwindigkeitsgrenzkurve 41 und dem zweiten Maximalwert 33 der zweiten Geschwindigkeitsgrenzkurve 42. Die minimale Nachstellgeschwindigkeit 32 entspricht dem oder den Minimalwerten 32 der zweiten Geschwindigkeitsgrenzkurve 42. Der Nullpunkt der Geschwindigkeit 31 entspricht einem Stillstand der Kabine.

Die erste Geschwindigkeitsgrenzkurve 41 beginnt an der oberen Grenze der Entriegelungszone 21 mit der maximal zulässigen Nachstellgeschwindigkeit 34 und verringert die Geschwindigkeit kontinuierlich und zunehmend fallend bis zur maximal zulässigen Nachstellgeschwindigkeit 34 an der Position der Haltestelle. Die erste Geschwindigkeitsgrenzkurve 41 ist eine Grenzkurve der Geschwindigkeit in Abhängigkeit der Position.

Die zweite Geschwindigkeitsgrenzkurve 42 beginnt an der oberen Grenze der Entriegelungszone 21 mit der minimalen Nachstellgeschwindigkeit 32 und steigt kontinuierlich immer weniger ansteigend bis zur maximalen Nachstellgeschwindigkeit 33 an der Position der Haltestelle 23 an, um von dort kontinuierlich immer stärker verringernd bis zur minimalen Nachstellgeschwindigkeit 32 an der unteren Grenze der Entriegelungszone 22 zu fallen. Die Geschwindigkeitsgrenzkurve 42 bleibt stets über der Geschwindigkeit 0. Die erste Geschwindigkeitsgrenzkurve 42 ist eine Grenzkurve der Geschwindigkeit in Abhängigkeit der Position.

Die Geschwindigkeitskurve 41 berührt an der Position der Haltestelle die Geschwindigkeitskurve 42 bei der maximal zulässigen Nachstellgeschwindigkeit 33.

Der Geschwindigkeitsverlauf 13 der Kabine zeigt einen Eintritt der Kabine in die Entriegelungszone (21, 22) an der oberen Grenze der Entriegelungszone 21 mit einer Geschwindigkeit unterhalb der maximal zulässigen Grenzgeschwindigkeit 42. Nach dem Eintritt in die Entriegelungszone (21, 22) wird die Kabinentüre entriegelt und beginnt sich zu öffnen. Der Geschwindigkeitsverlauf 13 der Kabine verläuft weiterhin unterhalb der Geschwindigkeit der ersten Grenzkurve 41 bis zum Stillstand im Bereich der Haltestelle 23. Nach dem Stillstand kann die Position der Kabine mit einer Geschwindigkeit unterhalb der zweiten Geschwindigkeitsgrenzkurve 42 nachgestellt werden. Nach dem Schliessen und Verriegeln der Türe zur Abfahrt verläuft der Geschwindigkeitsverlauf 13 unabhängig von der maximal zulässige Nachstellgeschwindigkeit 33 und der maximal zulässige Einfahrgeschwindigkeit 34.

Innerhalb einer Entriegelungszone (21, 22) ist bei entriegelter Kabinentüre die maximale Einfahrgeschwindigkeit 34 gleich 0,8 m/s (5.12.1.4.c) und die maximale Nachstellgeschwindigkeit gleich 0,3 m/s (5.12.1.4.d) wobei ein Halt (5.6.7.1) mit unter und mit bestimmten Bedingungen (5.6.7.5) eingeleitet werden muss. Eine Entriegelungszone hat bei nicht gemeinsam angetriebenen Kabinen- und Schachttüren eine maximale Ausdehnung von 20 cm unter und über der Haltestelle und von 35 cm bei gemeinsam angetriebenen Kabinen- und Schachttüren. Das bedeutet, dass die obere und die untere Grenze der Entriegelungszone jeweils 20 cm beziehungsweise 35 cm von der Haltestelle entfernt sind.

Mit dem erfindungsgemässen Verfahren können diese Bedingungen zur Entfernung des Halts im Falle einer Alarmreaktion besser eingehalten werden.

### Bezugszeichenliste:

- 11: Höhenposition der Bodenebene der Kabine
- 12: Geschwindigkeit der Kabine
- 13: Geschwindigkeitsverlauf der Kabine

- 21: Obere Grenze der Entriegelungszone
- 22: Untere Grenze der Entriegelungszone
- 23: Haltestelle (Bodenebene des Stockwerks)

- 31: Nullpunkt der Geschwindigkeit
- 32: minimale Nachstellgeschwindigkeit
- 33: maximal zulässige Nachstellgeschwindigkeit
- 34: maximal zulässige Einfahrgeschwindigkeit

- 41: erste Grenzgeschwindigkeitsgrenzkurve
- 42: zweie Grenzgeschwindigkeitsgrenzkurve

## Patentansprüche

1. Verfahren
• zur Überwachung der Geschwindigkeit einer Kabine eines Aufzugs
• mit entriegelter Kabinentüre
• innerhalb der Entriegelungszone des Aufzugsschachtes
• wobei die Überwachung der Geschwindigkeit durchgeführt wird mit:
• - einer ersten Geschwindigkeitsgrenzkurve (41), die
▪ einem Werteverlauf zwischen
▪ einem ersten Maximalwert (34) am Eintritt (21) der Entriegelungszone
▪ und einem ersten Minimalwert (33) an der vorgesehenen Haltestelle (23) aufweist,
• einem ersten Umschaltereignis,
▪ das einem Überfahren der Haltestelle (23) oder einem Halt innerhalb der Entriegelungszone entspricht;
**dadurch gekennzeichnet, dass** die Überwachung der Geschwindigkeit ferner durchgeführt wird mit:
• - einer zweiten Geschwindigkeitsgrenzkurve (42)
▪ die einem Werteverlauf zwischen
▪ einem zweiten Maximalwert (33) an der vorgesehenen Haltestelle (23)
▪ und einem oder zwei zweiten Minimalwerten (32) am Eintritt (21) und Austritt (22) der Entriegelungszone aufweist; und
• einem zweiten Umschaltereignis,
▪ welches einem Abfahrtssignal entspricht
• wobei die Geschwindigkeit der Kabine mit entriegelter Kabinentüre hin überwacht wird:
▪ nach Eintritt (21) der Kabine in die Entriegelungszone bis zum Eintritt des ersten Umschaltereignisses auf Erreichen oder Überschreitung der ersten Geschwindigkeitsgrenzkurve (41) und
▪ nach Eintritt des ersten Umschaltereignisses bis zum Eintritt des zweiten Umschaltereignisses auf Erreichen oder Überschreitung der zweiten Geschwindigkeitsgrenzkurve (42); und
• bei Erreichen oder Überschreitung einer der Grenzkurven
▪ eine Alarmreaktion eingeleitet wird.

2. Verfahren nach Anspruch 1,
• der erste Maximalwert (34) kleiner oder gleich der höchsten zulässigen Geschwindigkeit einer Kabine innerhalb einer zur Ankunft vorgesehenen Entriegelungszone, insbesondere kleiner oder gleich 0.8 m/s ist und/oder
• der erste Minimalwert (33) kleiner oder gleich der höchsten zulässigen Geschwindigkeit einer Kabine mit entriegelter Türe innerhalb einer Entriegelungszone, insbesondere kleiner oder gleich 0.3 m/s ist und/oder
• zwischen dem ersten Maximalwert (34) und dem ersten Minimalwert (33) kontinuierlich abfällt, insbesondere kontinuierlich zunehmend abfällt.

3. Verfahren nach einem der vorhergehenden Ansprüche,
• der zweite Maximalwert (33) kleiner oder gleich der höchsten zulässigen Geschwindigkeit einer Kabine mit entriegelter Kabinentüre innerhalb einer Entriegelungszone, insbesondere kleiner oder gleich 0.3 m/s ist und/oder
• der zweite Minimalwert (32) oder einer der oder die zwei zweiten Minimalwerte (32) kleiner oder gleich der höchsten zulässigen Geschwindigkeit einer Kabine mit entriegelter Kabinentüre innerhalb einer Entriegelungszone, insbesondere kleiner oder gleich 0.3 m/s, insbesondere 0 m/s sind und/oder
• zwischen dem zweiten Maximalwert (33) und dem zweiten Minimalwert (32) oder dem einen der zwei oder den zwei zweiten Minimalwerten (32) kontinuierlich abfällt, insbesondere kontinuierlich zunehmend abfällt.

4. Verfahren nach einem der vorgenannten Ansprüche, **dadurch gekennzeichnet, dass** das Abfahrtssignal die Verriegelung oder das Schließen der Kabinentüre ist.

5. Aufzugsteuerung für einen Aufzug mit einer Kabine in einem Aufzugsschacht,
• **dadurch gekennzeichnet, dass** die Aufzugssteuerung dazu ausgebildet ist, ein Verfahren nach einem der vorhergehenden Ansprüche durchzuführen.

6. Aufzug mit einer Kabine in einem Aufzugsschacht mit einer Aufzugssteuerung nach dem vorhergehenden Anspruch.

## Claims

1. Method
• for monitoring the speed of a car of a lift,
• with the car door unlocked,
• within the unlocking zone of the lift shaft,
• wherein the speed is monitored with:
• - a first speed-limit curve (41) that has
▪ a range of values between
▪ a first maximum value (34) at the entry (21) to the unlocking zone
▪ and a first minimum value (33) at the envisaged stopping point (23),
• a first switchover event,
▪ which corresponds to the car travelling beyond the stopping point (23) or to a stoppage within the unlocking zone;
**characterized in that** the speed is also monitored with:
• a second speed-limit curve (42) that has
▪ a range of values between
▪ a second maximum value (33) at the envisaged stopping point (23)
▪ and one or two second minimum values (32) at the entry (21) to, and the exit (22) from, the unlocking zone and
• a second switchover event,
▪ which corresponds to a departure signal,
• wherein the speed of the car, with the car door unlocked, is monitored:
▪ following entry (21) of the car into the unlocking zone until the occurrence of the first switchover event, for when the first speed-limit curve (41) is reached or exceeded, and
▪ following occurrence of the first switchover event until the occurrence of the second switchover event, for when the second speed-limit curve (42) is reached or exceeded; and
• in the event of one of the limit curves being reached or exceeded,
▪ an alarm reaction is initiated.

2. Method according to Claim 1,
• the first maximum value (34) is smaller than or equal to the highest permissible speed of a car within an unlocking zone envisaged for arrival, in particular smaller than or equal to 0.8 m/s, and/or
• the first minimum value (33) is smaller than or equal to the highest permissible speed of a car, with the door unlocked, within an unlocking zone, in particular smaller than or equal to 0.3 m/s, and/or
• declines continuously, in particular declines continuously to a progressive extent, between the first maximum value (34) and the first minimum value (33).

3. Method according to either of the preceding claims,
• the second maximum value (33) is smaller than or equal to the highest permissible speed of a car, with the car door unlocked, within an unlocking zone, in particular smaller than or equal to 0.3 m/s, and/or
• the second minimum value (32) or one of the two second minimum values (32) or the two second minimum values (32) is/are smaller than or equal to the highest permissible speed of a car, with the car door unlocked, within an unlocking zone, in particular smaller than or equal to 0.3 m/s, in particular 0 m/s, and/or
• declines continuously, in particular declines continuously to a progressive extent, between the second maximum value (33) and the second minimum value (32) or one of the two second minimum values (32) or the two second minimum values (32).

4. Method according to one of the preceding claims, **characterized in that** the departure signal is the locking or closing of the car door.

5. Lift-control system for a lift with a car in a lift shaft,
**characterized in that**
the lift-control system is designed to carry out a method according to one of the preceding claims.

6. Lift with a car in a lift shaft, having a lift-control system according to the preceding claim.

## Revendications

1. Procédé
• permettant de surveiller la vitesse d'une cabine d'un ascenseur
• avec une porte de cabine déverrouillée
• à l'intérieur de la zone de déverrouillage de la cage d'ascenseur
• dans lequel la surveillance de la vitesse est effectuée avec :
• - une première courbe limite de vitesse (41) qui présente
• une évolution des valeurs entre
• une première valeur maximale (34) à l'entrée (21) de la zone de déverrouillage
• et une première valeur minimale (33) au point d'arrêt prévu (23),
• un premier évènement de commutation
• qui correspond à un passage devant le point d'arrêt (23) ou à un arrêt à l'intérieur de la zone de déverrouillage :
**caractérisé en ce que** la surveillance de la vitesse est en outre effectuée avec :
• - une deuxième courbe limite de vitesse (42)
• qui présente une évolution des valeurs entre
• une deuxième valeur maximale (33) au point d'arrêt prévu (23)
• et une ou deux deuxièmes valeurs minimales (32) à l'entrée (21) et à la sortie (22) de la zone de déverrouillage ; et
• un deuxième évènement de commutation
• qui correspond à un signal de départ,
• dans lequel la vitesse de la cabine à porte de cabine déverrouillée est surveillée :
• après l'entrée (21) de la cabine dans la zone de déverrouillage jusqu'à l'apparition du premier évènement de commutation quant au fait que la première courbe limite de vitesse (41) soit atteinte ou dépassée, et
• après l'apparition du premier évènement de commutation jusqu'à l'apparition du deuxième évènement de commutation quant au fait que la deuxième courbe limite de vitesse (42) soit atteinte ou dépassée ; et
• lorsque l'une des courbes limites est atteinte ou dépassée
• une réaction d'alarme est lancée.

2. Procédé selon la revendication 1,
• la première valeur maximale (34) est inférieure ou égale à la plus haute vitesse admissible d'une cabine à l'intérieur d'une zone de déverrouillage prévue pour l'arrivée, en particulier inférieure ou égale à 0,8 m/s, et/ou
• la première valeur minimale (33) est inférieure ou égale à la plus haute vitesse admissible d'une cabine à porte déverrouillée à l'intérieur d'une zone de déverrouillage, en particulier inférieure ou égale à 0,3 m/s, et/ou
• diminue en continu entre la première valeur maximale (34) et la première valeur minimale (33), en particulier diminue progressivement en continu.

3. Procédé selon l'une quelconque des revendications précédentes,
• la deuxième valeur maximale (33) est inférieure ou égale à la plus haute vitesse admissible d'une cabine à porte de cabine déverrouillée à l'intérieur d'une zone de déverrouillage, en particulier inférieure ou égale à 0,3 m/s, et/ou
• la deuxième valeur minimale (32) ou une des deux ou les deux deuxièmes valeurs minimales (32) sont inférieures ou égales à la plus haute vitesse admissible d'une cabine à porte de cabine déverrouillée à l'intérieur d'une zone de déverrouillage, en particulier inférieures ou égales à 0,3 m/s, en particulier égales à 0 m/s, et/ou
• diminue en continu entre la deuxième valeur maximale (33) et la deuxième valeur minimale (32) ou ladite une des deux ou les deux deuxièmes valeurs minimales (32), en particulier diminue progressivement en continu.

4. Procédé selon l'une quelconque des revendications précédentes, **caractérisé en ce que** le signal de départ est le verrouillage ou la fermeture de la porte de cabine.

5. Commande d'ascenseur pour un ascenseur pourvu d'une cabine dans une cage d'ascenseur,
• **caractérisée en ce que** la commande d'ascenseur est réalisée pour exécuter un procédé selon l'une quelconque des revendications précédentes.

6. Ascenseur pourvu d'une cabine dans une cage d'ascenseur, comprenant une commande d'ascenseur selon la revendication précédente.
